# EUROPÄISCHE PATENTSCHRIFT

(11) **EP 1 215 630 B1**
(45) Veröffentlichungstag und Bekanntmachung des Hinweises auf die Patenterteilung: **03.08.2005**
(21) Anmeldenummer: 01126401.7
(22) Anmeldetag: 07.11.2001
(51) Int. Cl.: G07B 15/00, G06F 17/60

(54) **Verfahren zum Durchführen eines Check-In-Vorgangs in Flughäfen**
Airline check-in method in an airport
Méthode d'enregistrement de passagers dans un aéroport

(30) Priorität: 15.12.2000 DE 10062726
(43) Veröffentlichungstag der Anmeldung: 19.06.2002
(73) Patentinhaber: Deutsches Zentrum für Luft- und Raumfahrt e.V., 51147 Köln (DE)
(72) Erfinder: Angermann, Michael, Dipl.-Ing., 82166 Gräfelfing (DE); Steingass, Alexander, Dipl.-Ing., 82205 Gilching (DE); Robertson, Patrick, Dr., 82541 Ammerland (DE)
(74) Vertreter: von Kirschbaum, Albrecht, Dipl.-Ing.

(56) Entgegenhaltungen:
- WO-A-00/62260
- WO-A-00/74406
- WO-A-99/52316
- US-A- 6 127 917
- "Mobilocity, Mobile Travel Services, Strategies for moving forward" MOBILOCITY, Dezember 2000 (2000-12), XP002199678
- "Jini Architectural Overview" SUN MICROSYSTEM ICG WHITE PAPER, Januar 1999 (1999-01), XP002264752

## Beschreibung

Die Erfindung betrifft ein Verfahren zum Durchführen eines im Zusammenhang mit einer Flugbuchung bei einer Fluggesellschaft stehenden Check-In-Vorgangs eines Nutzers in Flughäfen, bei dem die Ausführung der Flugbuchung von einem Nutzer mittels eines mobilen, drahtlos kommunizierenden Kommunikationsendgeräts vorgenommen wird.

Zur Zeit werden zur Durchführung von Check-In-Vorgängen auf Flughäfen entweder noch personalbesetzte Abfertigungsschalter oder in modernerer und fortschrittlicherer Weise sogenannte Check-In-Terminals eingesetzt. Dies sind Terminals, in die der einen Flug beabsichtigende Kunde seine Kundenkarte, z.B. seine Miles + More-Karte, einschieben muss, um daraufhin sein Ticket und gegebenenfalls die Bordkarte zu erhalten.

Nachteilig bei derartigen Terminals ist vor allem, dass sie stets nur einen einzigen Nutzer versorgen können. Daher ist eine größere Anzahl von Terminals nötig, um die zum Einchecken ankommenden Fluggäste einigermaßen zufriedenstellend zu versorgen. Ebenso müssen diese Terminals den direkten Zugriff des Nutzers erlauben, was allerdings zu erheblichen Kosten führt, da Schutzvorkehrungen gegen mutwillige Beschädigung und Zerstörung zu treffen sind.

Weiterhin müssen vom Flughafenbetreiber teure Flächen zur Verfügung gestellt werden, um die Terminals im Besucherbereich oder in der Abflugabfertigungshalle aufstellen zu können. Darüber hinaus müssen die Terminalgeräte mit Leseeinheiten für Tickets und Karten ausgestattet sein, was sich hinwiederum nachteilig auf den aufzubringenden technischen Aufwand und damit auch auf die anfallenden Erstellungs- und Betriebskosten auswirkt.

In DE 107 33 507 A1 ist ein Verfahren zur Verwendung eines Mobilfunktelefons mit einer von diesem entfernten Vorrichtung mit Short-Message-Service (SMS) für Fahr- und Flugplatzinformation sowie Bahn- und Flugbuchung beschrieben. Bei diesem Verfahren wird ein erster Koordinatensatz aus zwei Ortskoordinaten und einer Zeitkoordinate am Mobiltelefon aufgenommen. Der erste Koordinatensatz wird vom Mobiltelefon an dessen SMS-Vorrichtung übertragen und dort mit in einem Speichermittel gespeicherten Koordinatensätzen für Transportverbindungen zwischen zwei Ortskoordinaten verglichen. Sobald gespeicherte Koordinatensätze festgestellt werden, welche in den Ortskoordinaten oder wenigstens teilweise in der Zeitkoordinate mit dem übertragenen Koordinatensatz übereinstimmen, wird/werden der/die festgestellte(n) gespeicherte(n) Koordinatensatz/-sätze an das Mobiltelefon übertragen. Ferner sind bei diesem bekannten Verfahren Transportverbindungen, vorzugsweise Flugverbindungen, im Speichermittel als Koordinatensätze mit zwei Ortskoordinaten und einer Zeitkoordinate gespeichert.

Aus WO 00/74406 A1 ist ein Verfahren zur Flugbuchung und zum Einchecken am Flughafen unter Zuhilfenahme eines Mobilfunkgerätes bekannt. Zur Durchführung dieses bekannten Verfahrens sind auf Seiten des Anbieters eines Dienstes eine Buchungseinheit und eine Checking-Einheit vorgesehen. Mit der Buchungseinheit wird die von einem Nutzer kommende Buchung eines Dienstes empfangen und diesem Nutzer ein Nachweis ausgegeben, der sich auf den Diensteanbieter bezieht. Mit der Checking-Einheit wird dieser Nachweis in Verbindung mit der Inanspruchnahme des angeforderten, gebuchten Dienstes überprüft. Vom Dienstenehmer wird ein Mobilfunkgerät mitgeführt. Das Mobilfunkgerät des Dienstenehmers umfasst eine RFID-Schaltung, d.h. eine Hochfrequenz-Identifizierungsschaltung, mit einem nur einmal vorkommenden RFID-Gerätecode. In Verbindung mit der über das Mobilfunkgerät des Dienstenehmers durchgeführten Buchung wird von der Buchungseinheit an dieses Mobilfunkgerät eine einzigartige Kennung übersendet und dort gespeichert. Die Checking-Einheit ist dann in der Lage, diese einzigartige Kennung und den RFID-Gerätecode des Mobilfunkgeräts zu lesen, um die Rechtmäßigkeit des Flugbuchers im Zusammenhang mit der Inanspruchnahme des angeforderten Dienstes zu überprüfen. Es handelt sich also um ein Verfahren, bei dem RFID-Tags die Identifizierung und Rechtmäßigkeit des Nutzers vornehmen.

Auch US-A-6 127 917 behandelt die Lokalisierung und Identifizierung eines Flug-Teilnehmers. Der Teilnehmer trägt einen Transponder und kann im Rahmen eines Flugzeug-Reservierungs- und Gepäckleitsystems somit lokalisiert und identifiziert werden. Ein Rechnersystem kann entsprechend dem Ort des Teilnehmers die Datenbanken des Check-In- oder Gepäcksystems aktualisieren.

Aus dem Dokument "Mobilocity, Mobile Travel Services, Strategies for moving forward", Mobilocity, Dezember 2000 (2000-12), XP002199678) ist es lediglich bekannt, dass einige europäische Luftfahrtgesellschaften vielreisenden Kunden die Möglichkeit eröffnen, falls sie sich dafür registriert haben, Flugscheine über GSM-Mobiltelefon auszuwählen und zu kaufen und sich dann am Flugplatz über einen elektronischen "Boarding Pass", der ihnen auf ihr Mobiltelefon geschickt worden ist, einzuchecken, so dass das Warten am Flugschalter zum Zwecke des Check-In entfällt. Genaue Einzelheiten des Ablaufs dieses bekannten Verfahrens und die vorzunehmenden Einzelmaßnahmen sind hier allerdings nicht angegeben.

Der Erfindung liegt die Aufgabe zu Grunde, ein Verfahren zu schaffen, das es aufgrund seiner technischen Wirkungsweise ermöglicht, die Durchführung des Check-In-Vorgangs in Flughäfen zu automatisieren, wobei ohne Personal und ohne Lesegeräte eine große Anzahl von Fluggästen zügig und sicher abgefertigt werden kann, ohne dass ein umfangreicher und größere Flächen im Abflugabfertigungshallenbereich eines Flugplatzes benötigender Aufwand an zu installierenden Geräten getrieben werden muss, die außerdem noch sicher vor böswilliger Beschädigung und Zerstörung sein sollen.

Gemäß der Erfindung, die sich auf ein Verfahren der eingangs genannten Art bezieht, wird diese Aufgabe dadurch gelöst, dass von Seiten der für den Flug zuständigen Fluggesellschaft der Check-In-Vorgang mittels einer in einem Flughafen-Raum in einer von mehreren Nutzern zugleich bedienbaren Weise angebrachten Bake vorgenommen wird, die mit dem Kommunikationsendgerät des Nutzers drahtlos in Kommunikationsverbindung steht und diesem von der Fluggesellschaft über deren Server und einen damit in Verbindung stehenden Reiseplanungsserver angebotene Dienste zur Verfügung stellt, die in einem Betriebssystem mit standardisierter Architektur entsprechend der JINI™-Technologie realisiert sind, die es ermöglicht, einen Anbieter von Diensten mit Teilnehmern über ein gemeinsames Netzwerk zu koppeln, dass der Server der Fluggesellschaft an den Reiseplanungsserver ein Dienst-Objekt überträgt, das einen Check-In-Dienst enthält, dass der Reiseplanungsserver diesen Dienst in seinen Look-Up-Service einträgt und ihn dem Kommunikationsendgerät des Nutzers durch Übertragung im Wege über die Bake zur Verfügung stellt, dass das Check-In-Dienstangebot vom Kommunikationsendgerät des Nutzers in Reichweite der drahtlosen Übertragung empfangen und in seinen Look-Up-Service eingetragen wird, und dass nach Feststellung der Möglichkeit eines Check-In-Vorgangs durch das Kommunikationsendgerät und dementsprechender Mitteilung an den Nutzer sowie nach einer vom Nutzer erfolgten Annahme des Check-In-Angebots das Dienst-Objekt von der Bake auf das Kommunikationsendgerät übertragen wird und dort verfügbar ist, so dass das Kommunikationsendgerät mit seiner Software den Dienst dann direkt invokieren und verwenden kann. Das Verfahren nach der Erfindung ermöglicht somit einen automatisierten Check-In-Vorgang in Flughäfen ohne Abfertigungspersonal und ohne komplizierte Lesegerät-Terminals.

Als Dienst-Objekte können beim Verfahren nach der Erfindung außer dem eigentlichen Check-In-Dienst von der Fluggesellschaft oder dem Flughafen über deren Server dem Nutzer im Wege über die Bake in gleicher Weise auch noch andere Dienste zur Verfügung gestellt werden, z.B. ein Sitzplatzdienst, ein Gepäckdienst, ein Speisedienst, ein Navigationsdienst und ein Behindertendienst (Disability Service), wobei bei dem zuletzt erwähnten Dienst auch die oft erforderliche Hilfe angeboten wird.

Hierbei kann der Nutzer als mobiles, drahtlos arbeitendes Kommunikationsendgerät beispielsweise ein sogenanntes Smartphone, einen PDA (Persönlicher digitaler Assistent; Personal Digital Assistant) oder einen Palmtop mit Funk- oder Infrarotanschluss verwenden. Auf Seiten der Fluggesellschaft bzw. des Flughafens führt die Bake den Check-In-Vorgang durch. Diese Bake kann in vorteilhafter Weise mehrere Benutzer gleichzeitig bedienen und wird in zweckmäßiger Weise z.B. an der Decke der Abflugabfertigungshalle angebracht, so dass sie jedenfalls einem direkten Zugriff von Nutzern entzogen ist.

Neben dem Vorteil eines vor direktem Zugriff sicheren Anbringungsortes der Bake zugleich zur Benutzung für mehrere Nutzer besteht ein wesentlicher Vorteil des Verfahrens nach der Erfindung in seiner flexiblen Systemarchitektur. Es bedarf für die Umsetzung des Verfahrens keinerlei Normung für die Übertragung, für Tickets oder für Check-In-Protokolle. Vielmehr stellt die Fluggesellschaft den Dienst in einer Art zur Verfügung, die am besten zu ihren Bedürfnissen paßt.

Will eine andere Fluggesellschaft diese Art von Dienst auf eine andere Art und Weise anbieten, so kann sie dies über die Betriebssystem-Schnittstelle, also die JINI™-Schnittstelle, ohne Probleme tun. Es ist lediglich ein neuer Dienst zu definieren. Dies betrifft auch die nötigen Aktualisierungen (Updates) im Laufe der Zeit. Dies bedeutet, daß dann, wenn dem Dienst neue Funktionalitäten seitens der Fluggesellschaft zur Verfügung gestellt werden, diese neuen Funktionalitäten sofort in das System integriert werden.

Eine vorteilhafte Weiterbildung des Verfahrens nach der Erfindung besteht darin, daß mit der Übertragung des einen Check-In-Dienst enthaltenden Dienst-Objekts vom Server der Fluggesellschaft an den Reiseplanungsserver eine Anweisung dahingehend verknüpft wird, diesen Check-In-Dienst auf verschiedenen Baken zur Verfügung zu stellen.

Bei Verwendung einer Funkbake als Bake erfolgt die Kommunikationsverbindung zwischen dieser Bake und dem Kommunikationsendgerät eines Nutzers in vorteilhafter Weise über einen speziellen Kurzstreckenfunk, beispielsweise in Form des Funkübertragungsstandards "Bluetooth".

Zwischen dem Reiseplanungsserver und dem mobilen Kommunikationsendgerät eines Nutzers besteht zweckmäßig zusätzlich eine Funkverbindungsmöglichkeit, beispielsweise entsprechend dem GSM-System.

In vorteilhafter Weise wird dem Flughafenpersonal ebenfalls ein Kommunikationsendgerät, das mit einer drahtlos arbeitenden Signalkommunikationsmöglichkeit ausgestattet ist und mit der Bake drahtlos kommunizieren kann, zur Verfügung gestellt. Dieses Kommunikationsendgerät zeigt den Status eines Flugzeugs an. Hierfür wird vom Server der Fluggesellschaft im Wege über den mit der Bake verbundenen Reiseplanungsserver ein besonderer weiterer Dienst bereitgestellt.

Das automatisierte Check-In-Verfahren nach der Erfindung wird anhand eines in einer Figur dargestellten Blockschaltbildes, das schematisch ein Systembeispiel zur Durchführung dieses Verfahrens zeigt, erläutert.

Ein Nutzer N, der in einem Flughafen einen Check-In-Vorgang für einen bestimmten Flug einer Fluggesellschaft vornehmen möchte, verwendet ein drahtlos arbeitendes, mobiles Kommunikationsendgerät WID-N, z.B. einen mit Funkanschluß versehenen Palmtop oder PDA oder ein Smartphone, um die Buchung vorzunehmen. Auf seiten der Fluggesellschaft bzw. des Flughafens ist zur Durchführung des Check-In-Vorgangs eine Bake B vorgesehen, die wie im dargestellten Beispiel als Funkbake ausgebildet sein kann. Diese Bake B kann mehrere Nutzer zugleich bedienen und läßt sich beispielsweise an der Decke der Abflugabfertigungshalle des Flughafens montieren, um dem direkten Zugriff der Nutzer entzogen zu sein.

Der Nutzer N kann durch ein automatisches Reiseplanungssystem geführt werden, dessen Server RPS die Verbindung zur zuständigen Fluggesellschaft und zwar zu deren Server FGS aufrecht erhält.

Als Kommunikationsverbindung zwischen dem Kommunikationsendgerät WID-N des Nutzers N und der Bake B kann in vorteilhafter Weise der Funkübertragungsstandard "Bluetooth" für Kurzstrecken verwendet werden, der schon bald in den genannten mobilen Kommunikationsendgeräten verfügbar sein wird. Prinzipiell sind auch andere Funk- und Infrarotübertragungsmöglichkeiten verwendbar. Zwischen dem Server RPS des Reiseplanungsdienstes und dem Kommunikationsendgerät WID-N des Nutzers N besteht zusätzlich noch eine GSM-Funkverbindung.

Auf seiten der Software wird das Problem der Aktualisierung des Zugriffsprotokolls dadurch umgangen, daß als Protokollstandard ein Standardbetriebssystem mit einer Architektur verwendet wird, die es ermöglicht, einen Anbieter von Diensten mit Teilnehmern über ein gemeinsames Netzwerk zu koppeln. In Betracht kommt hierbei der Protokollstandard JINI™. Hierbei wird folgendermaßen vorgegangen.

Der Reiseplanungsdienst hält über seinen Server RPS die Verbindung zur zuständigen Fluggesellschaft, d.h. zu deren Server FGS. Sowohl der Server RPS des Reiseplanungsdienstes als auch der Server FGS ist mit einem Look-Up-Service LUS von JINI™ ausgestattet. Der Server RPS des Reiseplanungsdienstes steht in Verbindung mit der Bake B, die ihrerseits über "Bluetooth" mit dem Kommunikationsendgerät WID-N des Nutzers N in Verbindung steht.

Der Server FGS der Fluggesellschaft überträgt nun an den Server RPS des Reiseplanungsdienstes ein Dienst-Objekt eines JI-NI™-Dienstes, das einen Check-In-Dienst enthält. Diese Übertragung kann mit der Anweisung verknüpft werden, diesen Check-In-Dienst auf verschiedenen Baken zur Verfügung zu stellen. Der Server RPS des Reiseplanungsdienstes trägt diesen Dienst nun in seinen Look-Up-Service LUS ein und stellt ihn dem Kommunikationsendgerät WID-N des Nutzers N zur Verfügung.

Um aber nicht über GSM übertragen zu müssen, wird dasselbe Dienst-Objekt an diejenige Bake B bzw. an diejenigen Baken übertragen, welche diesen Dienst dem Nutzer N über "Bluetooth" drahtlos zur Verfügung stellt/stellen. Kommt der Nutzer N mit seinem mobilen Kommunikationsendgerät WID-N in die Funkreichweite der "Bluetooth"-Übertragung, so empfängt er das Dienstangebot und trägt es in den Look-Up-Service LUS seines Kommunikationsendgeräts WID-N ein. Die intelligente Software auf dem Kommunikationsendgerät WID-N wird dann feststellen, daß sie hier eine Möglichkeit hat, den nötigen Check-In-Vorgang vorzunehmen und wird dem Nutzer N eine dementsprechende Mitteilung machen (Service Discovery).

Akzeptiert der Nutzer N das Angebot und möchte er einchecken, so wird das Dienst-Objekt von der Bake B mittels "Bluetooth" auf das Kommunikationsendgerät WID-N übertragen und ist dort verfügbar. Die Software auf dem Kommunikationsendgerät WID-N kann den Dienst dann direkt abrufen (Service Invocation) und verwenden.

Dem Flughafenpersonal P kann ebenfalls ein Kommunikationsendgerät WID-P zur Verfügung gestellt werden, das den Status des Flugzeugs anzeigt und mit der Bake B ebenfalls drahtlos mittels "Bluetooth" kommuniziert. Hierfür sind wiederum keine neuen Installationen erforderlich, sondern es bedarf lediglich der Bereitstellung eines neuen Dienstes.

## Patentansprüche

1. Verfahren zum Durchführen eines im Zusammenhang mit einer Flugbuchung bei einer Fluggesellschaft stehenden Check-In-Vorgangs eines Nutzers in Flughäfen, bei dem die Ausführung der Flugbuchung von einem Nutzer (N) mittels eines mobilen, drahtlos kommunizierenden Kommunikationsendgeräts (WID-N) vorgenommen wird, **dadurch gekennzeichnet, dass** von Seiten der für den Flug zuständigen Fluggesellschaft der Check-In-Vorgang mittels einer in einem Flughafen-Raum in einer von mehreren Nutzern zugleich bedienbaren Weise angebrachten Bake (B) vorgenommen wird, die mit dem Kommunikationsendgerät des Nutzers drahtlos in Kommunikationsverbindung steht und diesem von der Fluggesellschaft über deren Server (FGS) und einen damit in Verbindung stehenden Reiseplanungsserver (RPS) angebotene Dienste zur Verfügung stellt, die in einem Betriebssystem mit standardisierter Architektur entsprechend der JINI™-Technologie realisiert sind, die es ermöglicht, einen Anbieter von Diensten mit Teilnehmern über ein gemeinsames Netzwerk zu koppeln, dass der Server der Fluggesellschaft an den Reiseplanungsserver ein Dienst-Objekt überträgt, das einen Check-In-Dienst enthält, dass der Reiseplanungsserver (RPS) diesen Dienst in seinen Look-Up-Service (LUS) einträgt, dass der Reiseplanungsserver (RPS) das Dienst-Objekt an die Bake überträgt und den Dienst dem Kommunikationsendgerät des Nutzers durch Übertragung im Wege über die Bake zur Verfügung stellt, dass ein Check-In-Dienstangebot vom Kommunikationsendgerät des Nutzers in Reichweite der drahtlosen Übertragung empfangen und in seinen Look-Up-Service eingetragen wird, und dass nach Feststellung der Möglichkeit eines Check-In-Vorgangs durch das Kommunikationsendgerät und dementsprechender Mitteilung an den Nutzer sowie nach einer vom Nutzer erfolgten Annahme des Check-In-Angebots das Dienst-Objekt von der Bake auf das Kommunikationsendgerät übertragen wird und dort verfügbar ist, so dass das Kommunikationsendgerät mit seiner Software den Dienst dann direkt invokieren und verwenden kann.

2. Verfahren nach Anspruch 1, **dadurch gekennzeichnet, dass** mit der Übertragung des einen Check-In-Dienst enthaltenden Dienst-Objekts vom Server (FGS) der Fluggesellschaft an den Reiseplanungsserver (RPS) eine Anweisung dahingehend verknüpft wird, diesen Check-In-Dienst auf verschiedenen Baken zur Verfügung zu stellen.

3. Verfahren nach Anspruch 1 oder 2, **dadurch gekennzeichnet, dass** bei Verwendung einer Funkbake als Bake (B) die Kommunikationsverbindung zwischen dieser Bake und dem Kommunikationsendgerät (WID-N) eines Nutzers (N) über Kurzstreckenfunk vorgenommen wird.

4. Verfahren nach Anspruch 3, **dadurch gekennzeichnet, dass** als Kurzstreckenfunk der Funkübertragungsstandard "Bluetooth" verwendet wird.

5. Verfahren nach einem der vorhergehenden Ansprüche, **dadurch gekennzeichnet, dass** zwischen dem Reiseplanungsserver (RPS) und dem mobilen Kommunikationsendgerät (WID-N) eines Nutzers (N) zusätzlich eine Funkverbindungsmöglichkeit besteht.

6. Verfahren nach Anspruch 5, **dadurch gekennzeichnet, dass** eine zusätzliche Funkverbindungsmöglichkeit entsprechend dem GSM-System (GSM) vorgesehen ist.

7. Verfahren nach einem der vorhergehenden Ansprüche, **dadurch gekennzeichnet, dass** dem Flughafenpersonal (P) ebenfalls ein Kommunikationsendgerät (WID-P), das mit einer drahtlos arbeitenden Signalkommunikationsmöglichkeit ausgestattet ist und mit der Bake (B) drahtlos kommunizieren kann, zur Verfügung gestellt wird, dass dieses Kommunikationsendgerät den Status eines Flugzeugs anzeigt und dass hierfür vom Server (FGS) der Fluggesellschaft im Wege über den mit der Bake verbundenen Reiseplanungsserver (RPS) ein besonderer weiterer Dienst bereitgestellt wird.

8. Verfahren nach Anspruch 1, **gekennzeichnet durch** eine Anbringung der Bake (B) an der Decke der Abflugabfertigungshalle eines Flughafens.

9. Verwendung eines einen Funk- oder Infrarotanschluss aufweisenden Smartphones, PDAs (Persönlicher digitaler Assistent; Personal Digital Assistant) oder Palmtops als drahtlos kommunizierendes, mobiles Kommunikationsendgerät (WID-N, WID-P) beim Verfahren nach einem der vorhergehenden Ansprüche.

## Claims

1. A method for implementing an airport user check-in procedure in conjunction with an airline flight reservation wherein the flight reservation is undertaken by a user (N) by means of a mobile wireless communicating end device (WID-N), **characterized in that** a beacon (B) installed by the responsible airline permits check-in by means of a multitude of passengers within the airport by wireless communication with the personal communications end device and makes it available services offered by the airline via its server (FGS) and a travel planning server (RPS) connected thereto, realized in an operating system having a standardized architecture in accordance with Jini™ technology enabling a service provider and subscribers to be coupled via a common network, **in that** the airline server transmits a service object to the travel planning server which contains a check-in service, that the travel planning server (RPS) enters this service into its look-up service (LUS), that the travel planning server (RPS) communicates the service object to the beacon and makes it available to the communications end device of the user by communication via the beacon, that a check-in service offer is received by the communications end device of the user within the range of wireless communication and is entered in its look-up service, and that after the communications end device having established the possibility of a check-in procedure with corresponding information to the user as well as after acceptance of the check-in offer by the user, the service object is communicated by the beacon to the communications end device where it is available so that the communications end device with its software can then directly invoke and use the service.

2. The method as set forth in claim 1, **characterized in that** there is linked to the communication of the service object containing the check-in service from the airline server (FGS) to the travel planning server (RPS) an instruction to make this check-in service available to various beacons.

3. The method as set forth in claim 1 or 2, **characterized in that** when beacon (B) is a radio beacon the communication link between the beacon and the communications end device (WID-N) of a user (N) is done via short-range radio communication.

4. The method as set forth in claim 3, **characterized in that** the Bluetooth radio communication standard is used for short-range radio communication.

5. The method as set forth in any of the preceding claims, **characterized in that** between the travel planning server (RPS) and the mobile communications end device (WID-N) of a user (N) a radio link additionally exists.

6. The method as set forth in claim 5, **characterized in that** am additional radio link in accordance with the GSM system is provided.

7. The method as set forth in any of the preceding claims, **characterized in that** a communications end device (WID-P) for wireless signal communication with the beacon (B) is made available to airport personnel (P), that this communications end device indicates the status of an aircraft and that for this purpose a special further service is made available from the airline server (FGS) by way of the travel planning server (RPS) connected to the beacon.

8. The method as set forth in claim 1, **characterized by** the beacon (B) being ceiling-mounted in the departure hall of an airport.

9. Use of a smart phone, a personal digital assistant (PDA) or a palmtop with RF or infrared connection as a wireless mobile communications end device (WID-N, WID-P) in the method as set forth in any of the preceding claims.

## Revendications

1. Procédé pour l'exécution d'un enregistrement de passagers par un utilisateur dans un aéroport dans le contexte d'une réservation effectuée auprès d'une compagnie aérienne, dans lequel l'exécution de la réservation par un utilisateur (U) est prévue au moyen d'un terminal de communication mobile communiquant par voie hertzienne (WID-U), **caractérisé en ce que** l'enregistrement des passagers est prévu, du côté de la compagnie aérienne responsable du vol, au moyen d'une balise (B) installée dans un hall d'aéroport de manière à être utilisable simultanément par plusieurs utilisateurs qui communique par liaison hertzienne avec le terminal de communication de l'utilisateur et lui permet d'accéder à des services offerts par la compagnie aérienne par le biais de son serveur (SCA) et d'un serveur de planification des vols (SPV) relié à ce dernier qui sont mis en oeuvre au sein d'un système d'exploitation doté d'une architecture normalisée selon la technologie JINI™ permettant de coupler un fournisseur de services avec des clients au sein d'un réseau commun, **en ce que** le serveur de la compagnie aérienne transmet au serveur de planification des vols un objet service qui contient un service d'enregistrement de passagers, **en ce que** le serveur de planification des vols (SPV) enregistre ce service dans son Service de consultation (Look-Up-Service) (LUS), **en ce que** le serveur de planification des vols (SPV) transmet l'objet service à la balise et le met à la disposition du terminal de communication de l'utilisateur par transmission au moyen de la balise, **en ce qu'**une offre de service d'enregistrement de passagers émanant du terminal de communication de l'utilisateur est reçue dans la portée de la transmission par voie hertzienne et enregistrée dans le Service de consultation (Look-Up-Service) (LUS) de celui-ci, et **en ce que**, après l'établissement de la possibilité d'un enregistrement de passagers par le terminal de communication et la notification de l'utilisateur en conséquence ainsi qu'après la réception résultante de l'offre d'enregistrement de passagers par l'utilisateur, l'objet service provenant de la balise est transmis sur le terminal de communication et mis à disposition sur celui-ci, de sorte que le terminal de communication peut alors invoquer et utiliser le service directement avec son logiciel.

2. Procédé selon la revendication 1, **caractérisé en ce que** la transmission de l'objet service contenant un service d'enregistrement de passagers du serveur (SCA) de la compagnie aérienne au serveur de planification des vols (SPV) s'accompagne notamment d'une instruction de rendre ce service d'enregistrement de passagers disponible sur différentes balises.

3. Procédé selon la revendication 1 ou 2, **caractérisé en ce que**, lors de l'utilisation d'une radiobalise comme balise (B), la liaison de communication entre cette balise et le terminal de communication (WID-U) d'un utilisateur (U) consiste en une liaison radio à courte portée.

4. Procédé selon la revendication 3, **caractérisé en ce que** la norme de transmission radio « Bluetooth » est utilisée comme liaison radio à courte portée.

5. Procédé selon l'une quelconque des revendications précédentes, **caractérisé en ce qu'**il existe également une option de liaison radio entre le serveur de planification des vols (SPV) et le terminal de communication mobile (WID-U) d'un utilisateur (U).

6. Procédé selon la revendication 5, **caractérisé en ce qu'**une option supplémentaire de liaison radio correspondant au système GSM (GSM) est prévue.

7. Procédé selon l'une quelconque des revendications précédentes, **caractérisé en ce que** le personnel de l'aéroport (P) dispose également d'un terminal de communication (WID-P) doté d'une option de communication par signaux fonctionnant par voie hertzienne et capable de communiquer par voie hertzienne avec la balise (B), **en ce que** ce terminal de communication indique le statut d'un avion et **en ce qu'**un service supplémentaire spécial est mis à disposition à cette fin par le serveur de la compagnie aérienne (SCA) au moyen du serveur de planification des vols (SPV) relié à la balise.

8. Procédé selon la revendication 1, **caractérisé par** une installation de la balise (B) au plafond du hall d'enregistrement des passagers d'un aéroport.

9. Utilisation d'un Smartphone, d'un PDA (Personal Digital Assistant ou assistant numérique personnel) ou d'un ordinateur de poche muni d'une liaison radio ou infrarouge comme terminal de communication mobile (WID-U, WID-P) communiquant par voie hertzienne dans le procédé selon l'une quelconque des revendications précédentes.
